# EUROPÄISCHE PATENTSCHRIFT

(11) **EP 1 833 126 B1**
(45) Veröffentlichungstag und Bekanntmachung des Hinweises auf die Patenterteilung: **01.02.2012**
(21) Anmeldenummer: 07003865.8
(22) Anmeldetag: 26.02.2007
(51) Int. Cl.: H01R 13/639

(54) **Verbindungsstecker**
Connecting plug
Fiche de connexion

(30) Priorität: 09.03.2006 DE 202006003902 U
(43) Veröffentlichungstag der Anmeldung: 12.09.2007
(73) Patentinhaber: Phoenix Contact GmbH & Co. KG, 32825 Blomberg (DE)
(72) Erfinder: Metzger, Andreas, 42756 Detmold (DE); Söfker, Jörg, Dipl.-Ing., 32657 Lemgo (DE)
(74) Vertreter: Gesthuysen, von Rohr & Eggert

(56) Entgegenhaltungen:
- DE-C1- 10 011 354
- US-A- 5 538 437
- US-A- 5 605 466

## Beschreibung

Die Erfindung betrifft einen Verbindungsstecker zur elektrischen Verbindung eines ersten Anschlußsteckers eines ersten elektrischen Geräts, insbesondere einer ersten Sensor-Aktor-Box, mit einem zweiten Anschlußstecker eines zweiten elektrischen Geräts, insbesondere einer zweiten Sensor-Aktor-Box, mit einem Gehäuse und mit zwei in dem Gehäuse parallel zueinander angeordneten Gegensteckverbindern, wobei der erste Gegensteckverbinder mit dem ersten Anschlußstecker und der zweite Gegensteckverbinder mit dem zweiten Anschlußstecker verbindbar ist, wobei die beiden Gegensteckverbinder jeweils einen Kontaktträger mit mehreren Kontaktelementen aufweisen, die mit den Kontaktelementen der Anschlußstecker verbindbar sind, wobei die Kontaktelemente der beiden Gegensteckverbinder elektrisch miteinander verbunden sind, und wobei ein Verriegelungselement beweglich im Gehäuse angeordnet ist, mit dem der Verbindungsstecker an mindestens einem Gerät befestigbar ist.

In der Praxis kommt es häufig vor, daß zwei oder mehrere elektrische Gerät elektrisch miteinander verbunden werden müssen. Bei derartigen elektrischen Geräten kann es sich beispielsweise um Verteilerboxen, insbesondere sogenannte Sensor-Aktor-Boxen handeln, mit deren Hilfe mehrere Sensoren oder Aktoren an einen gemeinsamen Bus angeschlossen werden können. Derartige Sensor-Aktor-Boxen weisen an ihrer Oberseite mehrere Anschlußstecker auf, die zum Anschluß eines mit einem Sensor oder Aktor verbundenen elektrischen Kabels dienen, wobei das Kabel dann einen zu dem Anschlußstecker korrespondierenden Gegenstecker aufweist. Die Anschlußstecker weisen dabei jeweils einen Kontaktträger mit mehreren Kontaktelementen auf, bei denen es sich entweder um Kontaktstifte oder um die korrespondierenden Buchsen handelt. In Abhängigkeit davon, ob in dem Kontaktträger die Kontaktstifte oder die Buchsen angeordnet sind, wird der Anschlußstecker als Stecker oder als Buchse bezeichnet.

Derartige Sensor-Aktor-Boxen, die auch als Sensor-Aktor-Verteiler bezeichnet werden, sind beispielsweise in dem Prospekt "AUTOMATIONWORX 2005", Seiten 254 - 257 der Phoenix Contact GmbH & CO. KG, Blomberg, dargestellt und aus der DE 295 05 272 U1 bekannt. Sie weisen in der Regel 4, 8 oder 16 Kontakteinsätze auf, die ein genormtes Innen- oder Außengewinde, beispielsweise M8, N10 oder M12, aufweisen. Derartige Sensor-Aktor-Verteiler werden üblicherweise in der Maschinen- und Anlagetechnik eingesetzt. Die Aufgabe eines Sensor-Aktor-Verteilers besteht in der Sammlung von Sensorsignalen bzw. in der Verteilung von Aktorsignalen. Die Sensor-Aktor-Verteiler dienen dabei als mechanische und/oder elektrische Schnittstellen in Bussystemen, über die eine Vielzahl von Sensoren und Aktoren an eine zentrale Steuer- oder Rechnereinheit angeschlossen werden. Die Verbindung einzelner Sensor-Aktor-Verteiler untereinander sowie der Sensor-Aktor-Verteiler mit der meist in einem Schaltschrank angeordneten Steuereinheit erfolgt bei sogenannten passiven Sensor-Aktor-Verteilern mit hochpoligen Stammkabeln. Bei sogenannten aktiven Sensor-Aktor-Verteilern werden die in den Sensor-Aktor-Verteilern gesammelten und ggf. vorverarbeiteten Signale seriell auf Busleitungen übertragen.

Passive Sensor-Aktor-Verteiler werden meist mit fest angespritzten Stammleitungen angeboten. Darüber hinaus sind jedoch auch passive Sensor-Aktor-Verteiler bekannt, bei denen die Stammleitungen über Steckverbinder oder mit Hilfe von Federkraftklemmen an den Verteiler angeschlossen werden können. Entsprechend gibt es auch bei aktiven Sensor-Aktor-Verteilern verschiedene Möglichkeiten das Buskabel anzuschließen, wobei hier, ähnlich wie beim Anschluß einzelner Sensoren oder Aktoren, auch standardisierte Steckverbinder benutzt werden können.

Die Verbindung zweier Anschlußstecker zweier Sensor-Aktor-Boxen mit Hilfe elektrischer Kabel, die an ihren Enden passende Stecker oder Buchsen aufweisen, hat den Vorteil, daß die Kabel, aufgrund der an den Steckverbindern ausgebildeten Überwurfhülsen, welche ein Innen- oder Außengewinde aufweisen, mit den ein entsprechendes Außen- oder Innengewinde aufweisenden Anschlußsteckern mechanisch fest verbunden werden können. Nachteilig ist hierbei jedoch, daß insbesondere bei unmittelbar benachbart zueinander angeordneten Sensor-Aktor-Boxen die Verwendung mehrerer elektrischer Kabel leicht zu einem unübersichtlichen Aufbau führen kann, wobei darüber hinaus einzelne in den Sensor-Aktor-Boxen angeordnete Kontakteinsätze durch ankommende oder abgehende Kabel verdeckt werden können.

Darüber hinaus kann die Verbindung zwischen benachbarten oder mit geringem Abstand voneinander angeordneten Sensor-Aktor-Boxen auch mittels Verbindungssteckern erfolgen, welche häufig auch als Brückenglieder oder Verbindungsbrücken bezeichnet werden. Derartige Verbindungsstecker zur elektrischen Verbindung zweier benachbarter Sensor-Aktor-Boxen sind beispielsweise aus der DE 100 11 354 C1 bekannt. Der bekannte Verbindungsstecker weist zwei Kontaktträger auf, in denen jeweils achtundzwanzig Steckerstifte angeordnet sind. Die beiden Kontaktträger des bekannten Verbindungssteckers werden zusammen auf die in den beiden Sensor-Aktor-Boxen angeordneten korrespondierenden Kontaktträger, die jeweils korrespondierende Steckerbuchsen aufweisen, aufgesteckt. Die Verwendung eines solchen Verbindungssteckers führt zwar zu einem übersichtlicheren Aufbau, hier besteht jedoch der Nachteil, daß eine mechanische Befestigung des Verbindungssteckers auf den Sensor-Aktor-Boxen nicht oder nur schwer möglich ist.

Ein ähnlicher Verbindungsstecker ist auch aus der DE 297 03 367 U1 bekannt. Diese Druckschrift offenbart ein elektrisches Gerät bestehend aus mindestens zwei aneinanderreihbaren Modulen, wobei die einzelnen Module auf ihrer Oberseite Anschlussmittel zum Anschluss von Sensoren oder Aktoren aufweisen. Darüber hinaus weisen die einzelnen Module an ihren jeweiligen Längsseiten Kontaktmittel auf, so dass zwei benachbarte Module mit Hilfe eines Verbindungssteckers miteinander verbunden werden können. Der Verbindungsstecker weist ein im Wesentlichen U-förmiges Gehäuse mit zwei Schenkeln auf, deren Enden in die Ausnehmungen in den Modulen eingesteckt werden können, in denen die Kontaktmittel angeordnet sind. Hierzu sind in den Schenkeln des Verbindungssteckers korrespondierende Kontaktmittel ausgebildet. Zur mechanischen Befestigung des Verbindungssteckers mit den beiden Modulen sind an den jeweils gegenüberliegenden Enden der Schenkel des Verbindungssteckers Bohrungen vorgesehen, in denen Gewindeschrauben angeordnet sind, mit deren Hilfe der Verbindungsstecker mit den Modulen verbindbar ist.

Die US 5,538,437 A offenbart eine Steckerbaugruppe mit einem Kabel zum elektrischen Anschluss an eine IC-Karte eines Computers. Zur mechanischen Befestigung der Steckerbaugruppe an der IC-Karte weist die bekannte Steckerbaugruppe einen Verriegelungsmechanismus auf, der insbesondere eine Nockenwelle mit einem Betätigungsgrad und zwei elastische Verriegelungsarme aufweist.

Aus der GB 2 338 355 A ist eine Anschlussblockklammer für eine schwimmende Befestigung einer Verbindungsvorrichtung bekannt. Zur einfachen Verbindung mehrerer Verbindungsvorrichtungen mit einem Anschlussblock, in dem mehrere elektrische Schaltungskomponenten angeordnet sind, ist eine Klammer vorgesehen, die mehrere Kammern zur Aufnahme der einzelnen Verbindungsstecker aufweist. Die Klammer ist in eine Abdeckung einsetzbar, die an der Unterseite des Anschlussblocks befestigt wird. Mit Hilfe eines von oben in den Anschlussblock einschraubbaren Bolzens kann die in der Kammer schwimmend angeordnete Verbindungsvorrichtung derart an die Unterseite des Anschlussblocks herangezogen werden, dass die in der Verbindungsvorrichtung angeordneten elektrischen Anschlüsse mit korrespondierenden Gegenkontakten im Anschlussblock kontaktieren.

Der vorliegenden Erfindung liegt die Aufgabe zugrunde, einen eingangs beschriebenen Verbindungsstecker bezüglich der Handhabung und Montage zu verbessern.

Diese Aufgabe ist bei dem eingangs beschriebenen Verbindungsstecker dadurch gelöst, daß das Verriegelungselement mittig zwischen den beiden Gegensteckverbinder angeordnet ist und daß das Verriegelungselement aus einer ersten Stellung, in der der Verbindungsstecker auf die beiden elektrischen Geräte aufsteckbar bzw. von den beiden elektrischen Geräte abnehmbar ist, in eine zweite Stellung verbringbar ist, in der der Verbindungsstecker an den Geräten befestigt ist und die beiden Geräte durch den Verbindungsstecker mechanisch miteinander verbunden sind.

Abweichend von der ansonsten bei elektrischen Steckverbindungen realisierten mechanischen Verbindungsmöglichkeit mit Hilfe einer Überwurfmutter oder einer Überwurfschraube, die mit dem Gegensteckverbinderteil verschraubt wird, ist bei dem erfindungsgemäßen Verbindungsstecker somit ein separates Verriegelungselement vorgesehen, mit dem der Verbindungsstecker insgesamt am Gehäuse der elektrischen Geräte, insbesondere der Sensor-Aktor-Boxen befestigt werden kann.

Hierbei wird der Umstand ausgenutzt, daß die einzelnen Anschlußstecker im Gehäuse der Sensor-Aktor-Boxen einen gewissen Abstand vom Rand der Sensor-Aktor-Boxen aufweisen, so daß auch die beiden Gegensteckverbinder des Verbindungssteckers einen korrespondierenden Abstand voneinander aufweisen müssen. Dadurch ist zwischen den beiden Gegensteckverbindem ausreichend Platz zur Aufnahme des Verriegelungselements vorhanden, so daß sich die Baugröße des Verbindungssteckers durch die Aufnahme des Verriegelungselements nicht vergrößert.

Durch die Anordnung des Verriegelungselements wird außerdem nicht nur die mechanische Befestigung des Verbindungssteckers auf den Sensor-Aktor-Boxen gewährleistet, sondern darüber hinaus auch eine mechanische Verbindung der beiden Sensor-Aktor-Boxen untereinander hergestellt. Durch die Ausbildung des Verriegelungselements in dem Verbindungsstecker kann somit auf die Ausbildung entsprechender Rastelemente an den Sensor-Aktor-Boxen verzichtet werden. Das Verriegelungselement übernimmt somit eine doppelte Funktion; zum einen die mechanische Befestigung des Verbindungssteckers an den beiden elektrischen Geräten, zum anderen die sichere Befestigung der beiden elektrischen Geräte zueinander.

Grundsätzlich könnten zwar auch die beiden Gegensteckverbinder des Verbindungssteckers jeweils eine Überwurfhülse mit einem entsprechenden Gewinde aufweisen, da dann jedoch die Überwurfhülse - im Unterschied zur Ausbildung bei einem elektrischen Kabel mit einem entsprechenden Steckverbinder nur relativ schwer zugänglich wäre, wäre das Auf- bzw. Einschrauben der Überwurfhülse relativ aufwendig. Im Unterschied dazu kann durch eine entsprechende Ausgestaltung des Verriegelungselements die mechanische Befestigung des erfindungsgemäßen Verbindungssteckers an den benachbarten Sensor-Aktor-Boxen sehr einfach realisiert werden.

Gemäß einer weiteren bevorzugten Ausgestaltung der Erfindung ist das Verriegelungselement als Schlüsselelement mit einem Zylinderkopf und einem Schlüsselbart ausgebildet, wobei der Schlüsselbart in der ersten Stellung durch eine zwischen den beiden benachbarten elektrischen Geräten ausgebildete Nut durchsteckbar ist und in der zweiten Stellung an den beiden elektrischen Geräten ausgebildete Vorsprünge untergreift. Ein derartiges Schlüsselelement ist nicht nur besonders einfach herstellbar, es läßt sich auch sehr einfach durch Drehen betätigen. Hierzu ist in dem Zylinderkopf des Schlüsselelements vorzugsweise ein Schlitz oder Kreuzschlitz ausgebildet. Damit das Verriegelungselement nicht beschädigt werden kann, ist darüber hinaus vorgesehen, daß das Verriegelungselement im Gehäuse versenkbar ist. Dabei ist vorzugsweise eine Sackbohrung zur Abstützung des Zylinderkopfes im Gehäuse ausgebildet.

Gemäß einer weiteren, besonders bevorzugten Ausgestaltung der Erfindung ist auf den beiden Kontaktträgern der beiden Gegensteckverbinder des Verbindungssteckers jeweils ein Dichtelement angeordnet, mit dessen Hilfe die Verbindung zwischen dem Verbindungsstecker und den Sensor-Aktor-Boxen den Anforderungen der Schutzart IP65 oder IP67 genügt. In der Montagestellung des Verbindungssteckers sind dazu die beiden Dichtelemente der beiden Gegensieckverbinder derart zwischen den beiden Anschlußsteckern der Sensor-Aktor-Boxen und den Gegensteckverbindern angeordnet, daß die Dichtelemente axial zusammengepreßt sind. Aufgrund der Anordnung der Dichtelemente auf den Kontaktträgern ist somit zur Montage des Verbindungsstekkers eine axiale Kraft erforderlich, wobei der Verbindungsstecker anschließend trotz der Rückstellkraft der Dichtelemente aufgrund des Verriegelungselements in seiner Montagestellung verbleibt.

Gemäß einer letzten vorteilhaften Ausgestaltung der Erfindung, die hier noch kurz erläutert werden soll, besteht das Gehäuse des Verbindungssteckers aus einem im wesentlichen U-förmig ausgebildeten Unterteil und einem Deckel. Im Deckel ist dabei eine Öffnung zur Betätigung des Verriegelungselements ausgebildet, wobei sich bei der Ausbildung eines einfachen Schlitzes im Zylinderkopf des Verriegelungselements dann der Vorteil ergibt, daß anhand der Ausrichtung des Schlitzes unmittelbar erkennbar ist, ob der Verbindungsstekker richtig verriegelt ist.

Im einzelnen gibt es nun eine Vielzahl von Möglichkeiten, den erfindungsgemäßen Verbindungsstecker auszugestalten und weiterzubilden. Hierzu wird verwiesen sowohl auf die dem Patentanspruch 1 nachgeordneten Patentansprüche als auch auf die Beschreibung eines bevorzugten Ausführungsbeispiels in Verbindung mit der Zeichnung. In der Zeichnung zeigen
- Fig. 1: eine Schnittdarstellung des erfindungsgemäßen Verbindungssteckers, zusammen mit Teilen zweier Sensor-Aktor-Boxen,
- Fig. 2: den Verbindungsstecker gemäß Fig. 1 im montierten Zustand, ebenfalls in Schnittdarstellung,
- Fig. 3: eine perspektivische Darstellung des Verbindungssteckers, und
- Fig. 4: den Verbindungsstecker in Explosionsdarstellung.

In allen Figuren dargestellt ist ein Verbindungsstecker 1 und in den Fig. 1 und 2 jeweils ein Teil eines elektrischen Geräts. Der Verbindungsstecker 1 dient dabei zur elektrischen Verbindung eines ersten Anschlußsteckers 2 einer ersten Sensor-Aktor-Box 3 mit einem zweiten Anschlußstecker 4 einer zweiten Sensor-Aktor-Box 5. Die Sensor-Aktor-Boxen 3, 5 weisen darüber hinaus noch weitere Anschlußstecker 6 auf, beispielsweise insgesamt acht Anschlußstecker, von denen in Fig. 1 jedoch nur jeweils ein weiterer Anschlußstecker 6 dargestellt ist.

Der Verbindungsstecker 1 weist ein Gehäuse 7 und zwei in dem Gehäuse 7 parallel zueinander angeordnete Gegensteckverbinder 8, 9 auf, wobei der erste Gegensteckverbinder 8 mit dem ersten Anschlußstecker 2 und der zweite Gegensteckverbinder 9 mit dem zweiten Anschlußstecker 4 verbindbar ist. Die beiden Gegensteckverbinder 8, 9 weisen jeweils einen Kontaktträger 10 mit mehreren als Kontaktstifte 11 ausgebildeten Kontaktelementen auf, die mit den als Kontaktbuchsen 12 ausgebildeten Kontaktelementen der Anschlußstecker 2, 4 verbindbar sind.

Bei dem in den Figuren dargestellten Ausführungsbeispiel sind die Anschlußstecker 2, 4 somit als Buchsen ausgebildet, während die Gegensteckverbinder 8, 9 des Verbindungssteckers 1 als Stecker ausgebildet sind. Ebenso ist es jedoch auch möglich, daß die Gegensteckverbinder 8, 9 als Buchsen und dann entsprechend die Anschlußstecker 2, 4 als Stecker mit entsprechenden Kontaktstiften ausgebildet sind. In beiden Fällen kann die elektrische Verbindung der beiden Anschlußstecker 2, 4 einfach durch Aufstecken der Gegensteckverbinder 8, 9 des Verbindungsstecker 1 auf die beiden nebeneinander angeordneten Sensor-Aktor-Boxen 3, 5 hergestellt werden.

Zur sicheren mechanischen Befestigung des Verbindungssteckers 1 an den beiden Sensor-Aktor-Boxen 3, 5 und damit auch zur sicheren mechanischen Befestigung der Gegensteckverbinder 8, 9 mit den Anschlußsteckern 2, 4 ist ein Verriegelungselement 13 vorgesehen, welches in den dargestellten Ausführungsbeispielen als Schlüsselelement ausgebildet ist. Das Verriegelungselement 13 weist dabei einen Zylinderkopf 14 und einen Schlüsselbart 15 auf, wobei das Verriegelungselement 13 insgesamt drehbar in dem Gehäuse 7 des Verbindungssteckers 1 gehalten ist.

In der ersten, in Fig. 1 dargestellten Position (Montagestellung) des Verriegelungselements 13 kann der Schlüsselbart 15 durch eine zwischen den beiden benachbart angeordneten Sensor-Aktor-Boxen 3, 5 ausgebildete Nut 16 durchgesteckt werden. Wird das Verriegelungselement 13 anschließend durch eine 90°-Drehung in die zweite Stellung verbracht (Fig. 2) so untergreift der Schlüsselbart 15 zwei an den beiden Sensor-Aktor-Boxen 3, 5 ausgebildete Vorsprünge 17, die seitlich am Gehäuse 18 der Sensor-Aktor-Boxen 3, 5 angeordnet sind und die Nut 16 begrenzen. Soll der Verbindungsstecker 1 wieder entfernt werden, so muß das Verriegelungselement 13 nur erneut um 90° gedreht werden. Der Verbindungsstecker 1 kann dann wieder von den beiden Sensor-Aktor-Boxen 3, 5 abgezogen werden.

Zur einfachen Drehbetätigung des Verriegelungselements 13 ist im Zylinderkopf 14 ein Schlitz 19 ausgebildet, in den die Spitze eines Schraubendrehers eingesteckt werden kann. Dies ermöglicht eine einfache Drehung des vorriegelungselements 13 trotz seiner im Gehäuse 7 versenkten Anordnung, die das Verriegelungselement 13 gegen Beschädigungen schützt. Zur Abstützung und Aufnahme des Verriegelungselements 13 ist dabei in dem Gehäuse 7 eine Sackbohrung 20 ausgebildet. Das mittig zwischen den beiden Gegensteckverbindern 8, 9 im Gehäuse 7 des Verbindungssteckers 1 angeordnete Verriegelungselement 13 ist so klein, daß der aufgrund des notwendigerweise vorhandenen Abstandes zwischen den beiden Gegensteckverbindern 8, 9 vorhandene Platz im Verbindungsstecker 1 völlig ausreichend ist. Die Abmessungen des Verbindungssteckers 1 werden somit durch die Anordnung des Verriegelungselements 13 nicht beeinträchtigt, insbesondere nicht vergrößert.

Wie aus den Fig. 1 und 2 darüber hinaus ersichtlich ist, ist auf den beiden Kontaktträgern 10 der beiden Gegensteckverbinder 8, 9 jeweils ein Dichtring 21 angeordnet. Die beiden Dichtringe 21 sind dabei so dimensioniert und angeordnet, daß sie im montierten Zustand des Verbindungssteckers 1 durch die Anschlußstecker 4, 6 und die beiden Gegensteckverbinder 8, 9 axial zusammengedrückt sind. Die Höhe der Dichtringe 21 ist somit im entspannten Zustand größer als der sich im montierten Zustand des Verbindungssteckers 1 ergebende Freiraum zwischen der Stirnseite der Anschlußstecker 2, 4 und dem Grund der Gegensteckverbinder 8, 9.

Insbesondere aus der Fig. 4 ist ersichtlich, daß das Gehäuse 7 zweiteilig ausgebildet ist, nämlich ein im wesentlichen U-förmig ausgebildetes Unterteil 22 und einen ebenen Deckel 23 aufweist, Zur Aufnahme des Verriegelungselements 13 ist dabei im Deckel 23 eine Öffnung 24 ausgebildet, durch die das Verriegelungselement 13 in das Unterteil 22 eingesetzt und ein Schraubendreher zum Verdrehen des Verriegelungselements 13 in den Schlitz 19 im Zylinderkopf 14 eingesteckt werden kann. Außer zur Ausbildung der einstückig mit dem Unterteil 22 verbundenen Kontaktträger 10 dient das Unterteil 22 auch zur Aufnahme einer Leiterplatte 25, die mit den Kontaktstiften 11 der Gegensteckverbinder 8, 9 verbunden ist, so daß die elektrische Verbindung zwischen den einzelnen Kontaktstiften 11 der Gegensteckverbinder 8, 9 über auf der Leiterplatte 25 ausgebildete Leiterbahnen realisiert wird. Zum Einstecken des Verriegelungsselements 13 weist auch die Leiterplatte 25 eine der Öffnung 24 entsprechende Öffnung 26 auf.

Am Unterteil 22 des Gehäuses 7 sind außerdem noch zwei die Kontaktträger 10 umgebende zylindrische Außenhülsen 27 angeformt, welche sowohl dem mechanischen Schutz der Kontaktträger 10 als auch zusätzlich der Verbesserung der Dichtigkeit zwischen dem Verbindungsstecker 1 und den beiden Sensor-Aktor-Boxen 3, 5 dienen. Wie aus Fig. 2 ersichtlich ist, sitzen die Stirnseiten der beiden Außenhülsen 27 im montierten Zustand des Verbindungssteckers 1 auf der Oberseite 28 der beiden Sensor-Aktor-Boxen 3, 5 auf.

Die Anschlußstecker 2, 4 und die Gegensteckverbinder 8, 9 sind vorzugsweise als M12 Steckverbinder ausgebildet, wobei jedoch auch andere Abmessungen, insbesondere M8 möglich sind. Wie insbesondere aus Fig. 3 ersichtlich ist, kann der Deckel 23 zur Aufnahme eines Firmenlogos oder einer Gerätebezeichnung entsprechende Einprägungen oder Aufdrucke aufweisen.

## Patentansprüche

1. Verbindungsstecker zur elektrischen Verbindung eines ersten Anschlusssteckers (2) eines ersten elektrischen Geräts, insbesondere einer ersten Sensor-Aktor-Box (3), mit einem zweiten Anschlussstecker (4) eines zweiten elektrischen Geräts, insbesondere einer zweiten Sensor-Aktor-Box (5), mit einem Gehäuse (7) und mit zwei in dem Gehäuse (7) parallel zueinander angeordneten Gegensteckverbindem (8, 9),
wobei der erste Gegensteckverbinder (8) mit dem ersten Anschlussstecker (2) und der zweite Gegensteckverbinder (9) mit dem zweiten Anschlussstecker (4) verbindbar ist,
wobei die beiden Gegensteckverbinder (8, 9) jeweils einen Kontaktträger (10) mit mehreren Kontaktelementen (11) aufweisen, die mit den Kontaktelementen (12) der Anschlussstecker (2, 4) verbindbar sind,
wobei die Kontaktelemente (11) der beiden Gegensteckverbinder (8, 9) elektrisch miteinander verbunden sind und
wobei ein Verriegelungselement (13) beweglich im Gehäuse (7) angeordnet ist, mit dem der Verbindungsstecker (1) an mindestens einem Gerät befestigbar ist,
**dadurch gekennzeichnet,**
**dass** das Verriegelungselement (13) mittig zwischen den beiden Gegensteckverbinder (8,9) angeordnet ist, und
**dass** das Verriegelungselement (13) aus einer ersten Stellung, in der der Verbindungsstecker (1) auf die beiden elektrischen Geräte aufsteckbar bzw. von den beiden elektrischen Geräte abnehmbar ist, in eine zweite Stellung verbringbar ist, in der der Verbindungsstecker (1) an den Geräten befestigt ist und die beiden Geräte durch den Verbindungsstecker (1) mechanisch miteinander verbunden sind.

2. Verbindungsstecker nach Anspruch 1, **dadurch gekennzeichnet, dass** das Verriegelungselement (13) als Schlüsselelement mit einem Zylinderkopf (14) und einem Schlüsselbart (15) ausgebildet ist, wobei der Schlüsselbart (13) in der ersten Stellung durch eine zwischen den beiden benachbarten elektrischen Geräten ausgebildete Nut (16) einsteckbar ist und in der zweiten Stellung Vorsprünge (17) untergreift, die an den beiden elektrischen Geräten ausgebildet sind.

3. Verbindungsstecker nach Anspruch 2, **dadurch gekennzeichnet, dass** das Verriegelungselement (13) im Gehäuse (7) versenkbar ist, und dass in dem Zylinderkopf (14) ein Schlitz (19) zur Drehbetätigung ausgebildet ist.

4. Verbindungsstecker nach Anspruch 3, **dadurch gekennzeichnet, dass** im Gehäuse (7) eine Sackbohrung (20) zur Abstutzung des Zylinderkopfs (14) des Schlüsselelements (13) ausgebildet ist.

5. verbindungsstecker nach einem der Ansprüche 1 bis 4, **dadurch gekennzeichnet, dass** auf den beiden Kontaktträger (10) der beiden Gegensteckverbinder (8, 9) jeweils ein bichtelement (21), insbesondere ein Dichtring angeordnet ist, wobei die beiden Dichtelemente (21) in der zweiten Stellung des Verriegelungselements (13) derart zwischen den beiden Anschlusssteckern (2, 4) der beiden elektrischen Geräte und den beiden Gegensteckverbindern (8, 9) angeordnet sind, dass die Dichtelemente (21) axial zusammengepresst sind.

6. Verbindungsstecker nach einem der Ansprüche 1 bis 5, **dadurch gekennzeichnet, dass** das Gehäuse (7) ein im wesentlichen U-förmig ausgebildetes Unterteile (22) und einen Deckel (23) aufweist.

7. Verbindungsstecker nach Anspruch 6, **dadurch gekennzeichnet, dass** in dem Deckel (23) eine Öffnung (24) zur Betätigung des Verriegelungselements (13) ausgebildet ist.

8. Verbindungsstecker nach einem der Ansprüche 1 bis 7, **dadurch gekennzeichnet, dass** in dem Gehäuse (7) eine Leiteplatte (25) angeordnet ist, über die die elektrische Verbindung zwischen den Kontaktelementen (11) der beiden Gegensteckverbinder (8; 9) hergestellt wird, wobei die Kontaktelemente (11) vorzugsweise mit der Leiterplatte (25) verlötet sind.

9. Verbindungsstecker nach einem der Ansprüche 1 bis 8, **dadurch gekennzeichnet, dass** das Gehäuse (7) zwei die Kontaktträger (10) umgebende zylindrische Außenhülsen (27) aufweisen, deren Stirnseiten im montierten Zustand auf der Oberseite (28) der beiden elektrischen Geräte aufsitzen.

10. Verbindungsstecker nach einem der Ansprüche 1 bis 9, **dadurch gekennzeichnet, dass** die Kontaktträger (10) der Gegensteckverbinder (8, 9) einstückig mit dem Gehäuse (7), insbesondere mit dem Unterteil (22) ausgebildet sind.

11. Verbindungsstecker nach einem der Ansprüche 1 bis 10, **dadurch gekennzeichnet, dass** die Kontaktelemente (11) der Gegensteckverbinder (8, 9) als Kontaktstifte ausgebildet sind.

## Claims

1. Connecting plug for electrically connecting a first connection plug (2) of a first electrical device, in particular a first sensor/actuator box (3), to a second connection plug (4) of a second electrical device, in particular a second sensor/actaator box (5), having a housing (7) and having two mating plug connectors (8, 9) which are arranged parallel to one another in the housing (7), wherein the first mating plug connector (8) can be connected to the first connection plug (2), and the second mating plug connector (9) can be connected to the second connection plug (4),
wherein the two mating plug connectors (8, 9) each have a contact support (10) having a plurality of contact elements (11) which can be connected to the contact elements (12) of the connection plugs (2, 4),
wherein the contact elements (11) of the two mating plug connectors (8, 9) are electrically connected to one another, and
wherein a locking element (13) is arranged in the housing (7) such that it can move, it being possible for the connecting plug (1) to be fastened to at least one device using the said locking element,
**characterized in**
**that** the locking element (13) is arranged centrally between the two mating plug connectors (8, 9), and
**that** the locking element (13) can be moved from a first position, in which the connecting plug (1) can be plugged onto the two electrical devices or can be removed from the two electrical devices, to a second position, in which the connecting plug (1) is fastened to the devices and the two devices are mechanically connected to one another by the connecting plug (1).

2. Connecting plug according to Claim 1, **characterized in that** the locking element (13) is in the form of a key element with a cylinder head (14) and a key bit (15), wherein, in the first position, the key bit (15) can be inserted through a groove (16) which is formed between the two adjacent electrical devices and, in the second position, engages beneath projections (17) which are formed on the two electrical devices.

3. Connecting plug according to Claim 2, **characterized in that** the locking element (13) can be recessed in the housing (7), and **in that** a slot (19) for rotary operation is formed in the cylinder head (14).

4. Connecting plug according to Claim 3, **characterized in that** a blind hole (20) for supporting the cylinder head (14) of the key element (13) is formed in the housing (7).

5. Connecting plug according to one of Claims 1 to 4, **characterized in that** a sealing element (21), in particular a sealing ring, is arranged on each of the two contact supports (10) of the two mating plug connectors (8, 9), wherein the two sealing elements (21), in the second position of the locking element (13), are arranged between the two connection plugs (2, 4) of the two electrical devices and the two mating plug connectors (8, 9) in such a way that the sealing elements (21) are axially pressed together.

6. Connecting plug according to one of Claims 1 to 5, **characterized in that** the housing (7) has a substantially U-shaped lower part (22) and a cover (23).

7. Connecting plug according to Claim 6, **characterized in that** an opening (24) for operating the locking element (13) is formed in the cover (23),

8. Connecting plug according to one of Claims 1 to 7, **characterized in that** a printed circuit board (25) is arranged in the housing (7), the electrical connection between the contact elements (11) of the two mating plug connectors (8, 9) being established by means of the said printed circuit board, wherein the contact elements (11) are preferably soldered to the printed circuit board (25).

9. Connecting plug according to one of Claims 1 to 8, **characterized in that** the housing (7) has two cylindrical outer sleeves (27) which surround the contact supports (10), the end faces of the said outer sleeves being seated on the upper face (28) of the two electrical devices in the mounted state.

10. Connecting plug according to one of Claims 1 to 9, **characterized in that** the contact supports (10) of the mating plug connectors (8, 9) are integrally formed with the housing (7), in particular with the lower part (22),

11. Connecting plug according to one of Claims 1 to 10, **characterized in that** the contact elements (11) of the mating plug connectors (8, 9) are in the form of contact pins.

## Revendications

1. Fiche de connexion pour la connexion électrique d'une première fiche de raccordement (2) d'un premier appareil électrique, notamment d'un boîtier de capteur-actionneur (3), à une deuxième fiche de raccordement (4) d'un deuxième appareil électrique, notamment un deuxième boîtier de capteur-actionneur (5), avec un boîtier (7) et deux connecteurs à fiche conjugués (8, 9) disposés parallèlement l'un à l'autre dans le boîtier (7),
le premier connecteur à fiche conjugué (8) pouvant être connecté à la première fiche de raccordement (2) et le deuxième connecteur à fiche conjugué (9) pouvant être connecté à la deuxième fiche de raccordement (4),
les deux connecteurs à fiche conjugués (8, 9) présentant à chaque fois un support de contact (10) avec plusieurs éléments de contact (11), qui peuvent être connectés aux éléments de contact (12) des fiches de raccordement (2, 4),
les éléments de contact (11) des deux connecteurs à fiche conjugués (8, 9) étant connectés électriquement l'un à l'autre et
un élément de verrouillage (13) étant disposé de manière mobile dans le boîtier (7), cet élément de verrouillage permettant de fixer la fiche de connexion (1) à au moins un appareil,
**caractérisée**
**en ce que** l'élément de verrouillage (13) est disposé centralement entre les deux connecteurs à fiche conjugués (8, 9), et
**en ce que** l'élément de verrouillage (13) peut être amené d'une première position dans laquelle la fiche de connexion (1) peut être enfichée sur les deux appareils électriques ou peut être retirée des deux appareils électriques, dans une deuxième position dans laquelle la fiche de connexion (1) est fixée aux appareils et les deux appareils sont connectés mécaniquement l'un à l'autre par la fiche de connexion (1).

2. Fiche de connexion selon la revendication 1, **caractérisée en ce que** l'élément de verrouillage (13) est réalisé sous forme d'élément de clé avec une tête de cylindre (14) et un panneton (15), le panneton (15) pouvant être enfiché dans la première position à travers une rainure (16) réalisée entre les deux appareils électriques adjacents et venant en prise par le dessous, dans la deuxième position, avec des saillies (17), qui sont réalisées sur les deux appareils électriques.

3. Fiche de connexion selon la revendication 2, **caractérisée en ce que** l'élément de verrouillage (13) peut être enfoncé dans le boîtier (7) et **en ce qu'**une fente (19) est réalisée dans la tête de cylindre (14) pour l'actionnement en rotation.

4. Fiche de connexion selon la revendication 3, **caractérisée en ce qu'**un alésage borgne (20) est réalisé dans le boîtier (7) pour supporter la tête de cylindre (14) de l'élément de clé (13).

5. Fiche de connexion selon l'une quelconque des revendications 1 à 4, **caractérisée en ce que** sur les deux supports de contact (10) des deux connecteurs à fiche conjugués (8, 9) est à chaque fois disposé un élément d'étanchéité (21), notamment une bague d'étanchéité, les deux éléments d'étanchéité (21), dans la deuxième position de l'élément de verrouillage (13), étant disposés entre les deux fiches de raccordement (2, 4) des deux appareils électriques et des deux connecteurs à fiche conjugués (8, 9) de telle sorte que les éléments d'étanchéité (21) soient comprimés axialement.

6. Fiche de connexion selon l'une quelconque des revendications 1 à 5, **caractérisée en ce que** le boîtier (7) présente une partie inférieure (22) réalisée essentiellement en forme de U et un couvercle (23).

7. Fiche de connexion selon la revendication 6, **caractérisée en ce que** dans le couvercle (23) est réalisée une ouverture (24) pour l'actionnement de l'élément de verrouillage (13).

8. Fiche de connexion selon l'une quelconque des revendications 1 à 7, **caractérisée en ce que** dans le boîtier (7) est disposée une carte à circuits imprimés (25) par le biais de laquelle la connexion électrique entre les éléments de contact (11) des deux connecteurs à fiche conjugués (8, 9) est établie, les éléments de contact (11) étant de préférence brasés à la carte à circuits imprimés (25).

9. Fiche de connexion selon l'une quelconque des revendications 1 à 8, **caractérisée en ce que** le boîtier (7) présente deux douilles extérieures (27) cylindriques entourant les supports de contact (10), dont les côtés frontaux reposent dans l'état monté sur le côté supérieur (28) des deux appareils électriques.

10. Fiche de connexion selon l'une quelconque des revendications 1 à 9, **caractérisée en ce que** les supports de contact (10) des connecteurs à fiche conjugués (8, 9) sont réalisés d'une seule pièce avec le boîtier (7), notamment avec la partie inférieure (22).

11. Fiche de connexion selon l'une quelconque des revendications 1 à 10, **caractérisée en ce que** les éléments de contact (11) des connecteurs à fiche conjugués (8, 9) sont réalisés sous forme de goupilles de contact.
